# EUROPÄISCHE PATENTSCHRIFT

(11) **EP 0 508 274 B1**
(45) Veröffentlichungstag und Bekanntmachung des Hinweises auf die Patenterteilung: **18.05.1994**
(21) Anmeldenummer: 92105511.7
(22) Anmeldetag: 31.03.1992
(51) Int. Cl.: E04F 11/02

(54) **Treppenelement für eine freitragende Treppe mit einem Mittelholm**
Stair element for an overhanging stair with a central stringer
Elément d'escalier pour un escalier en porte-à-faux avec une traverse centrale

(30) Priorität: 11.04.1991 DE 4111819
(43) Veröffentlichungstag der Anmeldung: 14.10.1992
(73) Patentinhaber: Holzkämpfer, Günter, D-30657 Hannover (DE)
(72) Erfinder: Holzkämpfer, Günter, D-30657 Hannover (DE)
(74) Vertreter: König, Norbert, Dipl.-Phys. Dr.

(56) Entgegenhaltungen:
- DE-A- 1 903 208
- DE-A- 2 710 641
- DE-A- 2 813 199
- US-A- 4 619 084

## Beschreibung

Die Erfindung betrifft ein Treppenelement für eine freitragende Treppe mit einem Mittelholm gemäß Oberbegriff des Anspruchs 1.

Aus der US-A-4 619 084 ist bereits ein derartiges Treppenelement für eine freitragende Treppe mit einem Mittelholm bekannt. Der Mittelholm besteht aus mehreren, miteinander verbundenen Treppenelementen, an denen jeweils eine Trittplatte befestigt ist und die als Hohlkörper ausgebildet sind. Die Hohlkörper weisen jeweils ein erstes, im wesentlichen zylindrisches, unter der Trittplatte angeordnetes Wandungsteil und ein zweites vor der Trittplatte angeordnetes Wandungsteil auf. Das erste Wandungsteil weist eine horizontale Innenwand und einen sich daran nach unten anschließenden zylindrischen Ansatz auf, mit dem das erste Wandungsteil eines Treppenelementes auf das zweite ebenfalls mit einer horizontalen Innenwand versehene Wandungsteil des benachbarten Treppenelementes aufsteckbar ist. Die beiden Innenwände sind durch einen Schraubbolzen, der durch Bohrungen der Innenwände hindurchsteckbar ist, miteinander verschraubbar zum Verbinden zweier benachbarter Treppenelemente. Das zweite Wandungsteil ist konisch ausgebildet und weist keilförmig ausgenommene Wandungsabschnitte auf, wodurch im montierten Zustand keilförmige Zwischenräume zwischen den beiden Wandungsteilen entstehen, in die Keile eingelegt werden. Die Keile werden zuvor auf den abgeschrägten Außenflächen des zweiten Wandungsteiles mit Hilfe von Halteringen fixiert. Zwischen der horizontalen Innenwand des ersten Wandungsteiles und den Teilen ist noch eine Ringscheibe vorgesehen. Das Treppenelement nach der US-A-4 619 084 besteht aus einer Vielzahl von Einzelteilen, wodurch nicht nur die Herstellung und die Montage aufwendiger wird, sondern auch die Gefahr einer Instabilität der Gesamtkonstruktion besteht.

Durch die DE-PS 28 13 199 ist ein Treppenelement bekannt, das jeweils an einem Ende eine obere und am anderen Ende eine untere horizontale Ringfläche aufweist. Innerhalb der oberen Ringfläche und unmittelbar daran anschließend springt ein Schaft mit einem Außengewinde vor. Im montierten Zustand ragt der Schaft durch die Öffnung innerhalb der unteren Ringfläche des benachbarten Treppenelementes. Zur festen Verbindung benachbarter Treppenelemente ist auf den Gewindeschaft eine Gewindemuffe aufschraubbar, die am Rand der Öffnung innerhalb der unteren Ringfläche angreift. Das Außengewinde des Schaftes muß in einem gesonderten Arbeitsgang geschnitten werden, und die Gewindemuffe muß gesondert hergestellt werden. Die Montage der Treppe erfordert Fachpersonal und Spezialwerkzeuge.

Die Aufgabe der vorliegenden Erfindung besteht darin, ein Treppenelement der eingangs genannten Art so auszubilden, daß die Herstellung einfacher und preiswerter wird, die Montage einfacher ist und den Selbstbau ermöglicht, ohne daß Spezialkenntnisse und Spezialwerkzeuge notwendig sind.

Diese Aufgabe wird durch die Ausbildung gemäß Kennzeichen des Anspruchs 1 gelöst.

Das erfindungsgemäße Treppenelement wird in einem Arbeitsgang aus Sphäroguß gegossen; das Vorsehen eines Gewindes am Treppenelement ist nicht notwendig, so daß das Treppenelement sehr preiswert herstellbar ist. Falls gewünscht, kann jedoch auch ein Gewinde vorgesehen werden. Zum Verbinden zweier benachbarter Treppenelemente wird nur noch je Element ein im Handel erhältlicher Schraubenbolzen benötigt, der mit einem ebenfalls im Handel erhältlichen Schraubenschlüssel, vorzugsweise einem Drehmomentschlüssel, angezogen wird. Hierdurch wird die Montage der Treppe vereinfacht, so daß auch die Herstellung der Treppe im Selbstbau möglich ist. Die erfindungsgemäße Ausbildung ermöglicht sehr geringe Bearbeitungskosten, so daß die Montage der Treppe auch bei steigenden Lohnkosten immer noch preiswert erfolgen kann. Wegen der einfachen Selbstmontage kann die Treppe über den Baufachhandel und über Baumärkte einer breiten Verbraucherschicht zugänglich gemacht werden. Die Verbindungsstellen der Treppenelemente weisen eine hohe Stabilität auf, weil die konische Ausbildung der Innenwand des ersten zylindrischen Wandungsteiles die beim Anziehen der Schraubbolzen auftretenden hohen Kräfte nach außen in den Bereich der Wandung der Treppenelemente ableitet.

Vorteilhafte und zweckmäßige Weiterbildungen der erfindungsgemäßen Aufgabenlösung sind in den Unteransprüchen gekennzeichnet.

Die Erfindung soll nachfolgend anhand der beigefügten Zeichnung näher erläutert werden.

Es zeigt:
- Fig. 1: einen Vertikalschnitt durch ein Treppenelement, wobei die Verbindung mit einem benachbarten Treppenelement mit dargestellt ist,
- Fig. 2: eine Aufsicht auf das Treppenelement nach Fig. 1 und
- Fig. 3: einen Schnitt A-A durch das Treppenelement nach Fig. 2.

Die Zeichnung zeigt ein Treppenelement 2, bestehend aus einem gegossenen Hohlkörper aus Sphäroguß. Das Treppenelement weist ein erstes zylindrisches trittplattenunterseitig angeordnetes Wandteil 4 und ein zweites zylindrisches Wandteil 6 auf, das vor der Trittplatte 8 angeordnet ist. Die Wandteile 4 und 6 sind durch ein Zwischenstück 10 miteinander verbunden, das eine geschlossene, im wesentlichen halbrunde untere Wandung 12 und einen flachen oberen Wandungsteil 14 aufweist, dessen Oberfläche mit den Oberflächen von seitlichen Flanschen 16, 18 fluchtet, die sich von dem oberen Teil des ersten zylindrischen Wandungsteiles 4 und in geringerem Maß von dem Zwischenstück 10 aus erstrecken und zum Auflegen und Befestigen der Trittplatte 8 dienen.

Das erste zylindrische Wandungsteil 4 weist eine horizontale, konisch nach oben verlaufende Innenwand 20 mit einer zentralen Bohrung 22 auf. An diese Innenwand 20 schließt sich nach unten ein zylindrischer Anatz 24 an. Die konische Innenwand 20 weist am Übergang zum Ansatz 24 eine Ringschulter 26 auf.

Das zweite zylindrische Wandungsteil 6 weist einen nach oben über das flache obere Wandungsteil 14 emporragenden zylindrischen Schaft 28 auf, dessen freies Ende mit einer Wand 30 verschlossen ist, in der eine zentrale Bohrung 32 ausgebildet ist. Diese Wand 30 kann anders als dargestellt auch komplementär konisch zur konischen Ausbildung der Innenwand 20 ausgebildet sein, wie dies gestrichelt in der Fig. 1 angedeutet ist, vgl. Bezugszeichen 30' und eine zentrale Bohrung 32' aufweisen. Die konische Wand 30' bildet zusammen mit dem Schaftende eine Auflageringfläche 33 für die Ringschulter 26. Der Innendurchmesser des zylindrischen Ansatzes 24 ist im wesentlichen gleich dem Außendurchmesser des zylindrischen Schaftes 28.

Zum Verbinden zweier Treppenelemente 2, 2', vgl. Fig. 1, wird das eine Treppenelement 2' mit dem zylindrischen Ansatz 24 zunächst auf den zylindrischen Schaft 28 des anderen Treppenelemtes 2 aufgesteckt, so daß die Ringschulter 26 auf dem Schaft 28 aufsitzt, wonach ein Schraubbolzen 34 durch beide fluchtenden Bohrungen 22 und 32 hindurchgesteckt und festgezogen wird, wie dies in der Fig. 1 dargestellt ist.

Zum Höhenausgleich und zur Einstellung jeder gewünschten Tritthöhe können Distanzringe 36 zwischen den zu verbindenden Treppenelementen eingesetzt werden, vgl. Fig. 1.

Durch die konische Ausbildung der Wand 20 und/ oder der Wand 30 werden die beim Anziehen der Schraubbolzen 34 auftretenden Kräfte nach außen in die Wandung der Treppenelemente geleitet, wodurch die Verbindungsstellen der Treppenelemente eine besonders hohe Stabilität erhalten.

Anders als dargestellt, können die Bohrungen 32 und 32' als Gewindebohrungen ausgeführt sein, in die der Schraubbolzen 34 zum Verbinden zweier Treppenelemente einschraubbar ist; hierdurch wird die Montage weiter vereinfacht.

## Patentansprüche

1. Treppenelement für eine freitragende Treppe mit einem Mittelholm, der aus mehreren, miteinander verbundenen Treppenelementen besteht, an denen jeweils eine Trittplatte befestigt ist und die als Hohlkörper ausgebildet sind, die jeweils ein erstes im wesentliches zylindrisches, unter der Trittplatte angeordnetes Wandungsteil und ein zweites vor der Trittplatte angeordnetes Wandungsteil aufweisen, wobei das erste zylindrische Wandungsteil (4) des Treppenelementes eine horizontale Innenwand (20) und einen sich daran nach unten anschließenden zylindrischen Ansatz (24) aufweist, mit dem das erste zylindrische Wandungsteil (4) eines Treppenelementes (2') auf das zweite ebenfalls mit einer horizontalen Innenwand (30) versehene Wandungsteil (6) des benachbarten Treppenelementes (2) aufsteckbar ist und wobei die beiden Innenwände (20, 30, 30') durch einen Schraubbolzen (34), der durch Bohrungen (22, 32, 32') der Innenwände (20, 30, 30') hindurchsteckbar ist, miteinander verschraubbar sind zum Verbinden zweier benachbarter Treppenelemente, **dadurch gekennzeichnet,** daß
- das zweite Wandungsteil (6) im wesentlichen zylindrisch ausgebildet ist,
der Innendurchmesser des zylindrischen Ansatzes (24) des ersten Wandungsteiles im wesentlichen gleich dem Außendurchmesser des zweiten Wandungsteiles (6) ist und
die Innenwand (20) des ersten zylindrischen Wandungsteiles (4) eine nach oben konisch verlaufende, mit einer mittigen Bohrung (22) versehene Wand ist, die am Übergang zum zylindrischen Ansatz (24) eine Ringschulter (26) aufweist zur Auflage auf den Rand des zweiten zylindrischen Wandungsteiles (6) des benachbarten Treppenelementes.

2. Treppenelement nach Anspruch 1, **dadurch gekennzeichnet**, daß das zweite zylindrische Wandungsteil (6) einen sich über das erste zylindrische Wandungsteil (4) nach oben hinaus erstreckenden zylindrischen Schaft (28) aufweist, der von einer mit einer zentralen Bohrung (32) versehenen Abschlußwand (30) verschlossen ist.

3. Treppenelement nach Anspruch 1 oder 2, **dadurch gekennzeichnet**, daß die Innenwand oder die Schaft-Abschlußwand des zweiten zylindrischen Wandungsteiles (6) eine nach unten konisch verlaufende, mit einer mittigen Bohrung (32') versehene Wand (30') ist, die am freien Ende des Schaftes mit der Wandung des Schaftes eine ebene Auflageringfläche (33) für die Ringschulter (26) des benachbarten Treppenelementes bildet.

4. Treppenelement nach einem der Ansprüche 1 bis 3, **da****durch gekennzeichnet,** daß zwischen den miteinander zu verbindenden Treppenelementen wenigstens ein Distanzring (36) einlegbar ist zum Höhenausgleich und/oder zur Einstellung der Tritthöhe.

5. Treppenelement nach einem der vorhergehenden Ansprüche, **dadurch gekennzeichnet**, daß die beiden zylindrischen Wandungsteile (4, 6) durch ein Zwischenstück (10) miteinander verbunden sind, das eine geschlossene, im wesentlichen halbrunde untere Wandung (12) und ein flaches, oberes Wandungsteil (14) aufweist, dessen Oberfläche mit den Oberflächen von seitlichen Flanschen (16, 18) fluchtet, die sich von dem oberen Teil des ersten zylindrischen Wandungsteiles (4) und in geringerem Maß von dem Zwischenstück (10) aus erstrecken und zum Auflegen und Befestigen der Trittplatte (8) dienen.

6. Treppenelement nach einem der vorhergehenden Ansprüche, **dadurch gekennzeichnet,** daß die Bohrungen (32, 32') der Wände (30, 30') als Gewindebohrungen für den Schraubbolzen (34) ausgebildet sind.

## Claims

1. A stair member for an overhanging stair which has a central spar consisting of a number of stair members connected together, with a tread plate fastened to each, and each formed as a hollow body which exhibits a first essentially cylindrical portion of wall arranged below the tread plate and a second portion of wall arranged in front of the treadplate, the first cylindrical portion (4) of wall of the stair member exhibiting a horizontal inner wall (20) and adjoining the underside of the latter a cylindrical extension (24) by which the first cylindrical portion (4) of wall of one stair member (2') may be pushed onto the second portion (6) of wall - likewise provided with a horizontal inner wall (30) - of the adjacent stair member (2), whilst for connecting two adjacent stair members the pair of inner walls (20, 30, 30') may be bolted together by a screw bolt (34) which may be pushed through holes (22, 32, 32') drilled in the inner walls (20, 30, 30'), **characterized in that**
- the second portion (6) of wall is made essentially cylindrical,
the inner diameter of the cylindrical extension (24) from the first portion of wall is essentially equal to the outer diameter of the second portion (6) of wall; and
the inner wall (20) of the first cylindrical portion (4) of wall is a wall running conically upwards, which is provided with a central drilled hole (22) and exhibits at the transition to the cylindrical extension (24) an annular shoulder (26) for bearing against the edge of the second cylindrical portion (6) of wall of the adjacent stair member.

2. A stair member as in Claim 1, **characterized in that** the second cylindrical portion (6) of wall exhibits a cylindrical shank (28) which extends upwards beyond the first cylindrical portion (4) of wall and is closed by an endwall (30) provided with a central drilled hole (32).

3. A stair member as in Claim 1 or 2, **characterized in that** the inner wall or the endwall of the shank of the second cylindrical portion (6) of wall is a wall (30') running conically downwards, which is provided with a central drilled hole (32') and forms at the free end of the shank with the wall of the shank a plane annular bearing area (33) for the annular shoulder (26) of the adjacent stair member.

4. A stair member as in one of the Claims 1 to 3, **characterized in that** between the stair members which are to be connected together at least one spacer ring (36) may be laid for compensating the height and/or for setting the rise.

5. A stair member as in one of the preceding Claims, **characterized in that** the two cylindrical portions (4, 6) of wall are connected together by a transition piece (10) which exhibits a closed esssentially half-round wall (12) and a flat upper portion (14) of wall the surface of which lies flush with the surfaces of lateral flanges (16, 18) which extend from the upper part of the first cylindrical portion (4) of wall and to a smaller extent from the transition piece (10) and serve for laying and fastening the treadplate (8).

6. A stair member as in one of the preceding Claims, **characterized** **in that** the holes (32, 32') drilled in the walls (30, 30') are made as tapped holes for the screw bolts (34).

## Revendications

1. Elément d'escalier pour un escalier en porte-à-faux avec un montant central qui est constitué de plusieurs éléments d'escalier reliés les uns aux autres auxquels est reliée respectivement une plaque de marche et qui sont réalisés sous forme de corps creux, qui présentent respectivement une première portion de paroi, essentiellement cylindrique, disposée sous la plaque de marche et une seconde portion de paroi disposée devant la plaque de marche, la première portion de paroi cylindique (4) de l'élément d'escalier présentant une paroi intérieure horizontale (20) et une saillie cylindrique (24) s'y raccordant vers le bas, par laquelle la première portion de paroi cylindrique (4) d'un élément d'escalier (2') peut être emboîtée sur la seconde portion de paroi (6),également munie d'une paroi intérieure horizontale (30), de l'élément d'escalier (2) adjacent et les deux parois intérieures (20, 30, 30') pouvant être vissées l'une à l'autre au moyen d'un boulon fileté (34) qui peut être enfoncé à travers des alésages (22, 32, 32') des parois intérieures (20, 30, 30') pour la liaison de deux éléments d'escalier adjacents,
caractérisé en ce que
- la seconde portion de paroi (6) est réalisée essentiellement cylindrique,
- le diamètre intérieur de la saillie cylindrique (24) de la première portion de paroi est essentiellement égal au diamètre extérieur de la seconde portion de paroi (6) et
- la paroi intérieure (20) de la première portion de paroi cylindrique (4) est une paroi munie d'un alésage central (22) s'étendant coniquement vers le haut, qui présente à la transition à la saillie cylindrique (24) un épaulement annulaire (26) pour l'appui sur le bord de la seconde portion de paroi cylindrique (6) de l'élément d'escalier adjacent.

2. Elément d'escalier selon la revendication 1,
caractérisé en ce que la seconde portion de paroi cylindrique (6) présente un fût cylindrique (28) s'étendant vers le haut sur la première portion de paroi cylindrique (4), qui est fermé par une paroi de fermeture (30) munie d'un alésage central (32).

3. Elément d'escalier selon la revendication 1 ou 2,
caractérisé en ce que la paroi intérieure ou la paroi de fermeture du fût de la seconde portion de paroi cylindrique (6) est une paroi (30') s'étendant coniquement vers le bas, munie d'un alésage central (32'), qui forme à l'extrémité libre du fût, avec la paroi du fût, une surface annulaire d'appui (33) plane pour l'épaulement annulaire (26) de l'élément d'escalier adjacent.

4. Elément d'escalier selon l'une des revendication 1 à 3,
caractérisé en ce qu'au moins une bague d'écartement (36) peut être montée entre les deux éléments d'escalier à relier entre eux pour la compensation de hauteur et/ou pour le réglage de la hauteur de marche.

5. Elément d'escalier selon l'une des revendications précédentes,
caractérisé en ce que les deux portions de paroi cylindriques (4, 6) sont reliées l'une à l'autre par une pièce intermédiaire (10) qui présente une paroi inférieure (12) fermée essentiellement semi-circulaire et une paroi supérieure (14) plane, dont la surface est alignée avec les surfaces de flasques latérales (16, 18) qui s'étendent depuis la partie supérieure de la première portion de paroi cylindrique (4) et dans une moindre mesure depuis la pièce intermédiaire (10) et servent à l'appui et à la fixation de la plaque de marche (8).

6. Elément d'escalier selon l'une des revendications précédentes,
caractérisé en ce que les alésages (32, 32') des parois (30, 30') sont réalisés sous forme d'alésages taraudés pour les boulons filetés (34).
